# FASCICULE DE BREVET EUROPEEN

(11) **EP 0 452 386 B1**
(45) Date de publication et mention de la délivrance du brevet: **29.12.1993**
(21) Numéro de dépôt: 90901651.1
(22) Date de dépôt: 02.01.1990
(51) Int. Cl.: A47C 7/46

(54) **ELEMENT DE SOUTIEN A RIGIDITE ASSERVIE**
STÜTZELEMENT MIT STEUERBARER STEIFHEIT
CONTROLLED-RIGIDITY SUPPORT ELEMENT

(30) Priorité: 10.01.1989 FR 8900197
(43) Date de publication de la demande: 23.10.1991
(73) Titulaire: CESA COMPAGNIE EUROPEENNE DE SIEGES POUR AUTOMOBILES, 92300 Levallois-Perret (FR)
(72) Inventeur: Block, Gérard, 67000 Strasbourg (FR); Loeb, Jean, 67000 Strasbourg (FR)
(74) Mandataire: Mestre, Jean (FR)
(86) Numéro de dépôt international: FR9000001
(87) Numéro de publication internationale: WO9007890

(56) Documents cités:
- US-A- 3 730 588

## Description

L'invention concerne les éléments de soutien à rigidité asservie comportant une enveloppe soumise à une pression d'asservissement.

L'invention s'applique à titre d'exemples non limitatifs aux pièces de mobilier tels que des sièges, banquettes ou canapés.

L'invention concerne plus particulièrement un élément de soutien adaptable à la morphologie d'un quelconque utilisateur dans le but d'obtenir un maintien et un soutien dans une position anatomiquement correcte qui n'occasionne aucun phènomène de fatigue ni ne produit de déformation de la colonne vertébrale susceptible de provoquer la lordose ou la cyphose.

La publication FR-A 2 096 133 décrit un siège dont le dossier est équipé d'un coussin contenant une masse poreuse compressible élastiquement mise en communication avec une source de dépression. Cette source règle l'épaisseur du coussin jusqu'à ce que sa rigidité soit suffisante pour résister à la compression due à la charge communiquée par l'utilisateur du siège. On constate, toutefois, qu'une telle conception du dossier est inadaptée aux nécessités d'un maintien latéral du tronc et de la lordose sacro-lombaire au cours des changements de posture de l'utilisateur du siège.

La publication EP-A 0 113 613 décrit un siège incluant une enveloppe PVC cloisonnée contenant une couche de particules telles que des billes de polystyrène. Cette enveloppe est réunie au moyen d'une tuyauterie à une pompe à vide. Losrque la succion s'établit, les parois de l'enveloppe compriment les billes de polystyrène sans variation sensible de volume, en créant une cohérence entre les billes qui durcit la couche dans la position requise par la position assise de l'utilisateur du siège.

L'éclatement des billes consécutif aux vibrations extérieures et frottements communiqués à l'enveloppe se traduit par une perte totale de l'efficacité de l'élément de garnissage. De plus, il s'avère difficile de réaliser une bonne répartition des billes lorsque l'enveloppe est située dans un plan non horizontal.

La publication EP-A-267 640 décrit une enveloppe pour usage chirurgical pouvant conserver une forme par l'effet du vide et dans laquelle des billes sont maintenues en place par collage sur des couches de tissu non tissé ou dans un réseau de plastique produit par injection.

On connaît, en outre, par la publication DE-GM 76 17 960 un appui dorsal consistant en des manchons pneumatiques. Des pompes équipées chacune d'un clapet d'échappement permettent de règler individuellement la pression intérieure de chaque manchon et d'adapter l'appui dorsal aux besoins de l'utilisateur. Une modification de l'effet d'appui durant la marche du véhicule est difficile, en particulier pour le conducteur, et n'est rendue possible que si l'organe de manoeuvre a été conçu pour pouvoir être utilisé d'une seule main.

L'invention a pour objet un élément de soutien à rigidité asservie comportant une enveloppe extérieure et une charge intérieure perfectionnée dans le but d'éviter les inconvénients constatés sur les charges à billes.

Conformément à l'invention, la charge est constituée par une structure stratifiée flexible dont les différentes strates sont montées à déplacement relatif sous l'effet d'une répartition non uniforme de la force de compression de la charge en l'absence de toute pression d'asservissement et dont on soumet l'enveloppe à une variation de pression pour supprimer tout déplacement relatif entre les différentes strates en leur conférant la rigidité nécessaire.

L'élément de soutien ainsi réalisé remplit la fonction de rigidification et trouve sa place, par exemple dans la confection de garnitures d'habillage en association avec des dispositifs de règlage à poches d'air gonflables.

Il pourra, notamment, comporter une épaisseur constante sensiblement plus réduite quelque soit la position d'utilisation et être obtenu aisément par des procèdés de découpage automatisés.

D'autres caractéristiques et avantages de l'invention apparaîtront à la lecture de la description d'exemples de réalisation de l'élément de soutien et d'un exemple de confection d'un siège qui en fait l'application en référence au dessin annexé dans lequel :
- La figure 1 est une représentation en perspective de l'armature du siège avec un ensemble d'appuis montés sur le dossier,
- La figure 2 est une vue en coupe de l'élément de soutien constitué par une enveloppe extérieure étanche entourant une charge intérieure stratifiée à feuilles superposées,
- La figure 3 est une vue en perspective de l'élément de soutien constitué par une enveloppe extérieure étanche entourant une charge intérieure stratifiée avec incorporation de une ou plusieurs strates compressibles, et de grilles autorisant un effet d'encastrement,
- La figure 4 est une vue en coupe d'une variante de réalisation de l'élément de soutien utilisant des moyens mécaniques d'immobilisation par effet de verrouillage,
- La figure 5 est une représentation de la variante de réalisation selon la figure 4 à la suite d'une mise sous vide de l'enveloppe,
- La figure 6 se rapporte à une variante de réalisation de l'élément de soutien tel que représenté à la figure 4,
- Les figures 7a, 7b - 8a, 8b décrivent des variantes de réalisation de l'élément de soutien dans lesquelles les moyens mécaniques d'immobilisation relient directement les strates extérieures au travers de la ou des strates médianes,
- La figure 9 décrit une autre variante de réalisation de l'élément de soutien dans laquelle l'enveloppe étanche se situe à l'intérieur de l'élément de soutien,

La figure 1 représente une zone d'appui dorsal 3 disposé sur l'armature du dossier 1 d'un siège de véhicule automobile recouvert d'un rembourrage 2.

La zone d'appui dorsal 3 se prolonge à droite et à gauche par deux zones d'appuis latéraux 4, 5. Un système de règlage 10 actionné par l'intermédiaire d'organes de manoeuvre tel qu'un ensemble manipulateur 11 repose, d'une part sur l'armature rigide 12 qui définit la surface de charge du dossier, et qui est fixée ainsi que cela est connu entre les montants latéraux 13 de l'armature du dossier, et d'autre part sur des supports 14, 15 des coussins de rembourrage additionnels respectivement portés par les montants latéraux 13. Le système de règlage 10 est recouvert par une garniture de fibres 28 agglomérées par un liant approprié, dans le but de conférer au siège la perméabilité et l'aération souhaitées et d'assurer une meilleure répartition des pressions du tronc sur le dossier. Le système de règlage 10 et la garniture de fibres sont recouverts par le rembourrage 2 et constituent de la sorte l'ensemble des appuis dorsal 3 et latéraux 4, 5.

Le système de règlage est ici constitué par deux éléments de soutien superposés 16, 17 dont la taille est modifiable par variation de leur pression interne. A cet effet, chacun des éléments 16, 17 est constitué par un organe creux dont les parois sont imperméables au gaz. L'unité 16 qui repose sur l'armature 12 possède une forme prédéterminée par l'assemblage de trois coussins gonflables compartimentés 18, 19, 20 dont la configuration générale est en correspondance avec les différentes zones d'appui 3, 4, 5 et qui sont solidaires entre eux de manière à définir trois capacités gonflables séparément ou simultanément sous l'action des impulsions de gonflage communiquée par l'ensemble manipulateur.

L'élément 17 tel que représenté à la figure 2 est constitué par une enveloppe extérieure 29 reliée par l'intermédiaire du manipulateur à une source de vide faisant partie d'un dispositif d'asservissement pneumatique dont un exemple de réalisation a été décrit par la publication EP-A 0 113 613.

Dans l'enveloppe 29 est contenue une charge 30 constituée par un ensemble de feuilles 31 souples et flexibles constituant une couche déformable sous l'effet d'une répartition non uniforme de la force de compression. A titre d'exemple, la matière constitutive des feuilles peut être du papier, textile, plastique ou métal susceptibles de déplacements relatifs sous l'effet d'une déformation dont les caractéristiques physiques (texture - épaisseur - coëfficients de frottement) sont adaptées aux qualités de rigidité requises pour l'élément 17 lorsque l'enveloppe 29 communique avec la source de vide. Dans ce cas, la rigidité est obtenue par bloquage des feuilles sous pression par des forces de friction ou à la suite d'un effet d'encastrement ou de verrouillage.

A cet effet, les feuilles 31 peuvent avoir des caractéristiques différentes et présenter une surface à boutons ou pions engageables dans des dépressions ou des mailles d'une grille. Les feuilles peuvent également présenter des perforations, être découpées ou possèder des éléments de rigidification (plaques, anneaux, etc...) dans le but de faciliter la mise en dépression de l'enveloppe, augmenter la rigidité de la charge, améliorer la cohésion entre les feuilles ou éviter la formation de plis.

Dans ce qui suit on conviendra de désigner par les mêmes références les éléments ou organes analogues entrant dans la composition des diverses charges 30.

L'élément de la figure 3 comporte de la sorte une charge 30 constituée par au moins une strate réalisée dans une plaque 32 de caoutchouc mousse compressible disposée entre deux grilles 33 dans le but d'obtenir une pénétration de la plaque 32 dans les mailles de la grille lorsque l'enveloppe 29 est reliée à la source de vide. L'épaisseur de la plaque 32 est déterminée en fonction de la rigidité souhaitée.

On réalise de la sorte une liaison mécanique entre les strates 32, 33 à la suite de la mise en dépression de l'enveloppe 29.

L'élément représenté aux figures 4 et 5 décrit une charge analogue à celle de la figure 3 dans laquelle la strate médiane est constituée par une grille telle que 33 disposée entre deux plaques 32a, 32b, elles-mêmes en contact avec deux grilles 34. Chacune des grilles 34 porte des pions 35 positionnés perpendiculairement aux plaques 32a, 32b et orientés au travers desdites plaques vers la grille médiane 33.

Lorsque l'élément est soumis à une force de compression qui lui communique une courbure, les grilles 34 et les plaques 32a, 32b se déplacent relativement à la grille 33.

Lorsque l'enveloppe 29 est reliée à la source de vide, les pions 35 des grilles 34 s'encastrent dans les mailles de la grille 33 et améliorent la liaison mécanique précitée en reliant les deux grilles 34 par un effet de verrouillage. Au cours du processus, les plaques 32a, 32b, dont l'épaisseur est légèrement supérieure à la longueur utile des pions 35, sont comprimées et les pions 35 s'encastrent dans la grille 33. Par contre, lorsque l'enveloppe 29 communique avec la pression atmosphérique, les plaques 32a, 32b retrouvent leur état initial et les pions 35 se désolidarisent automatiquement de la grille 33 par un effet de déverrouillage. Lors d'un changement de courbure de la charge 30, les pions 35 s'encastrent dans d'autres mailles de la grille 33. La réversibilité du verrouillage et du déverrouillage permet la modification à volonté de la forme de l'élément de soutien.

Selon l'exemple de réalisation représenté à la figure 6, la strate médiane est formée par deux ensembles de pions 35 montés en opposition et solidaires de deux grilles 34. Il sera, toutefois, possible de n'utiliser dans certaines configurations de l'élément qu'une seule grille telle que 34 avec laquelle les pions 35 sont solidarisés et orientés selon deux directions opposées normales à ladite grille vers des grilles extérieures 33 en traversant respectivement deux plaques 32a, 32b compressibles.

L'ensemble précité est protégé par des strates extérieures 37 dans le but de préserver l'enveloppe 29 des perforations éventuelles.

Selon les figures 7d, 7b, les pions 35 sont remplacés par des barres 38 de liaison des grilles extérieures 33 au travers de la plaque médiane compressible 32.

Les barres 38 peuvent possèder un corps cylindrique de plus fort diamètre adapté à la conservation d'un écartement sensiblement constant entre les grilles 33 ainsi que cela est indiqué à la figure 7b, tandis que des tétons 38a situés à l'extrémité desdites barres sont engagés dans les mailles des grilles 33.

Selon la figure 8a, les barres 38 possèdent un renflement médian 38b et s'étendent au travers d'un ensemble de deux plaques compressibles 32a, 32b. Selon la figure 8b, les barres 38 sont solidaires d'une strate ou grille médiane 34. Ces dispositifs ont pour but d'obtenir le centrage correct des barres dans la couche stratifiée.

Selon la figure 9, l'enveloppe étanche 29 constitutive de la strate médiane est à l'intérieur de l'élément de soutien. Les parois extérieures de l'enveloppe 29 portent des pions 35 solidaires de grilles 34 et s'étendent au travers de plaques compressibles 32a, 32b. L'enveloppe 29 contient un corps souple compressible 39 tel qu'une mousse alvéolaire. L'enveloppe 29 est reliée à une source de vide ou de pression dans le but d'obtenir un déplacement des pions perpendiculairement aux parois extérieures de l'enveloppe en direction de deux grilles extérieures 33.

Les strates extérieures respectivement constituées par une paroi 37 de protection, par une housse d'habillage 40 et par les grilles extérieures 33 restent à la pression atmosphérique.

Les grilles 33, les parois 37 et la housse 40 sont maintenues en position par un dispositif d'écartement 50 dans le but de maintenir l'écartement des grilles 33 tout en autorisant une souplesse d'ensemble de l'élément de soutien lorsque les pions 35 ne sont pas engagés positivement dans les mailles des grilles 33.

Le mode de fonctionnement de l'élément de soutien dépend de l'écartement initial des grilles 34, 33 et de la longueur des pions 35.

Dans le cas où les pions 35 ne sont pas engagés dans les grilles 33 en position normale, lorsque l'enveloppe 29 est à la pression atmosphérique, lorsque l'enveloppe 29 est sous une pression supérieure à la pression atmosphérique, le corps 39 s'expanse, les pions 35 s'encastrent dans les grilles 33 et l'élément de soutien se rigidifie.

Supposons que les pions 35 soient engagés dans les grilles 33 en position normale, lorsque l'enveloppe 29 est à la pression atmosphérique.

Lorsque l'enveloppe 29 est reliée à une source de vide, le corps 39 se contracte, les pions 35 se dégagent des grilles 33 et l'élément de soutien retrouve sa souplesse. Dans ce cas, les grilles 33 et 34' se déplacent parallèlement entre elles au cours de la mise en forme de l'élément de soutien.

Le rétablissement de la pression atmosphérique permet à l'enveloppe 29 de reprendre sa taille normale et l'engagement des pions 35 dans d'autres mailles des grilles 33 dans le but de rigidifier l'élément de soutien dans sa nouvelle forme.

Dans ce mode de réalisation de l'élément de soutien, la forme de ce dernier est maintenue à la pression atmosphérique et la source de vide n'est enclanchée que le temps nécessaire aux modifications de forme.

Sans sortir du cadre de l'invention, il est bien évident que l'application d'une enveloppe intérieure étanche peut tout aussi bien convenir à l'exemple décrit en référence des figures 3, 7a, 7b, 8a, 8b. Dans ce dernier cas, les barres 38 s'étendront au travers de l'enveloppe dont les parois localement soudées permettent l'aménagement d'oeils de passage des barres telles que 38. Réciproquement, et à titre d'exemple non limitatif, les barres telles que 38 peuvent tout aussi bien remplacer les pions 35 utilisés dans l'exemple de réalisation selon la figure 9.

On comprend aussi que l'élément de soutien trouve tout aussi bien une application dans la confection de matelas, gouttières et attelles utilisables dans le domaine médical que dans la confection de moules ou d'emballages industriels.

## Revendications

1. Elément de soutien à rigidité asservie notamment de siège constitué par une enveloppe (29) étanche et une charge (30) constituée par une structure stratifiée flexible dont les différentes strates (31, 32, 33, 32a, 32b, 34) sont montées à déplacement relatif sous l'effet d'une répartition non uniforme de la force de compression de la charge en l'absence de toute pression d'asservissement et dont on soumet l'enveloppe (29) à une variation de pression pour supprimer tout déplacement relatif entre lesdites strates en leur conférant la rigidité nécessaire, caractérisé par le fait que les strates (33, 34) possèdent des moyens mécaniques d'immobilisation répartis de part et d'autre d'au moins une strate compressible (32, 32a, 32b).

2. Elément de soutien selon la revendication 1, caractérisé par le fait que lesdits moyens mécaniques sont à encastrement.

3. Elément de soutien selon la revendication 2, caractérisé par le fait que des moyens mécaniques d'immobilisation (35, 38) permettent de verrouiller des strates adjacentes (33, 34) au travers de strates compressibles (32, 32a, 32b).

4. Elément de soutien selon la revendication 3, caractérisé par le fait que la strate médiane est constituée par une grille (33) dont les mailles constituent les éléments de réception de pions (35) positionnés sur une strate (34) adjacente et s'étendant au travers de la strate (32) compressible.

5. Elément de soutien selon la revendication 3, caractérisé par le fait que la strate médiane est constituée par un ensemble de pions (35) en opposition orientés en direction de deux grilles (33) adjacentes au travers de strates (32a, 32b) compressibles.

6. Elément de soutien selon la revendication 3, caractérisé par le fait que les eléments d'encastrement sont constitués par des barres de liaison (38) de grilles (33) adjacentes à au moins une strate compressible (32, 32d, 32b).

7. Elément de soutien selon la revendication 6, caractérisé par le fait que les barres de liaison (38) comportent des moyens d'écartement des grilles (33) et s'étendent au travers de la strate (32, 32a, 32b) compressible.

8. Elément de soutien selon l'une quelconque des revendications 1, 2, 3, 5, 6, 7 caractérisé par le fait que l'enveloppe étanche (29) s'étend entre les pions (35) en opposition orientés en direction de grilles adjacentes (33) entre lesquelles est placé un dispositif d'écartement (50).

9. Elément de soutien selon la revendication 8, caractérisé par le fait que l'enveloppe (29) contient un corps (39) compressible dont l'expansion et la contraction sous l'effet d'une variation de la pression dans l'enveloppe (29) commande le déplacement des pions (35) dans le sens d'un verrouillage ou d'un déverrouillage au contact des grilles adjacentes (33).

## Patentansprüche

1. Stützelement mit steuerbarer Steifigkeit, insbesondere für einen Sitz, aufgebaut aus einer dichten Umhüllung (29) und einer Füllung (30), die aus einer geschichteten flexiblen Struktur aufgebaut ist, deren verschiedene Schichten (31, 32, 33, 32a, 32b, 34) zur relativen Verlagerung unter der Wirkung einer nicht gleichförmigen Verteilung der Druckkraft der Füllung bei Fehlen jeglichen Regelungsdruckes angebracht sind und wobei man die Umhüllung (29) einer Druckänderung unterwirft, um jegliche relative Verlagerung zwischen den Schichten zu unterdrücken, indem man ihnen die nötige Steifigkeit verleiht, dadurch gekennzeichnet, daß die schichten (33, 34) mechanische Immobilisierungsmittel besitzen, die auf beiden Seiten wenigstens einer kompressiblen Schicht (32, 32a, 32b) verteilt sind.

2. Stützelement nach Anspruch 1, dadurch gekennzeichnet, daß die mechanischen Mittel zum Einbau sind.

3. Stützelement nach Anspruch 2, dadurch gekennzeichnet, daß es die mechanischen Immobilisierungsmittel (35, 38) erlauben, die benachbarten Schichten (33, 34) durch die kompressiblen Schichten (32, 32a, 32b) hindurch zu verriegeln.

4. Stützelement nach Anspruch 3, dadurch gekennzeichnet, daß die mittlere Schicht durch ein Gitter (33) gebildet ist, dessen Maschen die Aufnahmeelemente für Stifte (35) bilden, die auf einer benachbarten Schicht (34) angeordnet sind und sich durch die kompressible Schicht (32) erstrecken.

5. Stützelement nach Anspruch 3, dadurch gekennzeichnet, daß die mittlere Schicht durch eine Gesamtheit von Stiften (35) gebildet ist, die gegenüberliegend in Richtung auf zwei benachbarte Gitter (33) gerichtet sind, durch die kompressiblen Schichten (32a, 32b) hindurch.

6. Stützelement nach Anspruch 3, dadurch gekennzeichnet, daß die Einbauelemente durch Verbindungsglieder (38) von Gittern (33) gebildet sind, die wenigstens einer kompressiblen Schicht (32, 32d, 32b) benachbart sind.

7. Stützelement nach Anspruch 6, dadurch gekennzeichnet, daß die verbindungsglieder (38) Distanzmittel für die Gitter (33) aufweisen und sich durch die kompressible Schicht (32, 32a, 32b) hindurch erstrecken.

8. Stützelement nach einem der Ansprüche 1, 2, 3, 5, 6, 7, dadurch gekennzeichnet, daß die dichte Umhüllung (29) sich zwischen den gegenüberliegenden Stiften (35) erstreckt, die auf benachbarte Gitter (33) gerichtet sind, zwischen denen eine Distanzvorrichtung (50) angeordnet ist.

9. Stützelement nach Anspruch 8, dadurch gekennzeichnet, daß die Umhüllung (29) einen kompressiblen Körper (39) enthält, dessen Ausdehnen und Zusammenziehen unter der Wirkung einer Änderung des Druckes in der Umhüllung (29) die Verlagerung der Stifte (35) in dem Sinne einer Verriegelung oder einer Entriegelung im Kontakt mit den benachbarten Gittern (33) steuert.

## Claims

1. Controlled-rigidity supporting element, in particular for a seat, consisting of a sealed cover (29) and a filler (30) consisting of a flexible laminated structure, the various strata (31; 32, 33; 32a, 32b, 34) of which are mounted with relative displacement, under the effect of a non-uniform distribution of the force compressing the filler in the absence of any control pressure, and the cover (29) of which is subjected to a variation in pressure in order to eliminate any relative displacement between the said strata, giving them the necessary rigidity, characterised in that the strata (33, 34), have mechanical immobilising means distributed on either side of at least one compressible stratum (32, 32a, 32b).

2. A supporting element according to claim 1, characterised in that the mechanical means are interlocking.

3. A supporting element according to claim 2, characterised in that the mechanical means (35, 38) enable adjacent strata (33, 34) to be secured through compressible strata (32, 32a, 32b).

4. A supporting element according to claim 3, characterised in that the central stratum consists of a grid (33), the meshes of which constitute the elements for receiving spikes (35) positioned on an adjacent stratum (34) and extending through the compressible stratum (32).

5. A supporting element according to claim 3, characterised in that the central stratum consists of a set of spikes (35) opposite one another and pointing towards two adjacent grids (33) through compressible strata (32a, 32b).

6. A supporting element according to claim 3, characterised in that the interlocking elements consist of bars (38) linking adjacent grids (33) to at least one compressible stratum (32, 32d, 32b).

7. A supporting element according to claim 6, characterised in that the linking bars (38) comprise means for spacing apart the grids (33) and extend through the compressible stratum (32, 32a, 32b).

8. A supporting element according to any one of claims 1, 2, 3, 5, 6, 7, characterised in that the sealed cover (29) extends between the spikes (35) opposite one another and pointing towards adjacent grids (33) between which a spacing device (50) is placed.

9. A supporting element according to claim 8, characterised in that the cover (29) contains a compressible body (39), the expansion and the contraction of which, under the effect of a variation in the pressure in the cover (29), causes the displacement of the spikes (35) to effect locking into or unlocking from contact with the adjacent grids (33).
